# EUROPÄISCHE PATENTSCHRIFT

(11) **EP 0 325 134 B1**
(45) Veröffentlichungstag und Bekanntmachung des Hinweises auf die Patenterteilung: **20.05.1992**
(21) Anmeldenummer: 89100268.5
(22) Anmeldetag: 09.01.1989
(51) Int. Cl.: D21F 3/02

(54) **Verfahren und Vorrichtung zur Herstellung von dehnungsstabilen, flüssigkeitsundurchlässigen, biegsamen Pressbändern, insbesondere für Nasspressen von Papiermaschinen**
Process and apparatus for making a non-elastic, impervious and flexible pressure belt, particularly for the wet press of a paper-making machine
Procédé et dispositif pour la fabrication d'une bande pour presse non élastique, imperméable et flexible, en particulier pour la presse humide d'une machine à papier

(30) Priorität: 22.01.1988 DE 3801850
(43) Veröffentlichungstag der Anmeldung: 26.07.1989
(73) Patentinhaber: F. Oberdorfer GmbH & Co. KG Industriegewebe-Technik, 89522 Heidenheim (DE)
(72) Erfinder: Krenkel, Bernhard, Dr., D-7920 Heidenheim (DE); Joos, Heinz, D-7920 Heidenheim (DE)
(74) Vertreter: Kern, Wolfgang, Dipl.-Ing.

(56) Entgegenhaltungen:
- DE-A- 3 318 984
- GB-A- 2 106 557
- US-A- 4 482 430
- US-A- 4 559 258
- US-A- 4 701 368

## Beschreibung

Die Erfindung betrifft ein Verfahren zur Herstellung von dehnungsstabilen, flüssigkeitsundurchlässigen, biegsamen Preßbändern, insbesondere für Naßpressen von Papiermaschinen gemäß dem Oberbegriff des Anspruchs 1, sowie eine Vorrichtung zur Durchführung dieses Verfahrens.

Preßbänder, die nach dem genannten Verfahren hergestellt werden, sind aus der DE-OS 32 24 760 bekannt. Sie werden üblicherweise durch Aufgießen mit einem Kunststoff beschichtet, wobei die Armierung des Armierungsgewebebandes zum Teil in den Kunststoff eingebettet wird.

Ein Verfahren der eingangs erwähnten Art ist aus der DE-OS 33 18 984 bekannt. Dabei geschieht das Aufgießen des Kunststoffes in der Weise, daß der Gießstrahl auf das auf einen waagrechten, um seine Längsachse rotierenden Zylinder aufgespannte Armierungsgewebeband auftrifft und dabei sich langsam parallel zur Zylinderachse verschiebt bzw. dadurch, daß der Gießstrahl in eine senkrechte oder schrägstehende Gießform eingebracht wird, in der sich das Armierungsgewebeband in Form eines ein- oder mehrlagigen Gewebes aus Fäden eines oder mehrerer Werkstoffe, wie Polyamid, Polyester, Kevlar, Metall u.dgl. oder Gemische derselben, befindet.

Diese Verfahrensweise hat den Nachteil, daß bei einem so beschichteten Preßband die Bandaußenseite glatt ist, während die Bandinnenseite die zur Flüssigkeitsabführung gewünschten Hohlräume und/oder Vertiefungen aufweist. Damit ein solchermaßen hergestelltes Preßband in einer Naßpresse eingesetzt werden kann, muß es nach dem Herauslösen aus der Gießform zunächst gewendet werden, so daß die struckturierte Bandoberfläche, die ursprünglich auf der Bandinnenseite zu finden ist, auf die Bandaußenseite gelangt bzw. die Bandinnenseite zur Bandaußenseite wird, während die glatte Oberfläche die Bandinnenseite bildet; denn bei derartigen Preßbändern dient die struckturierte Bandaußenseite zur Flüssigkeitsabführung, die der Faserstoffbahn bzw. dem oder den Filztüchern zugewandt ist.

Das Wenden solcher fertiggegossener Preßbänder ist jedoch insbesondere bei kleinen Banddurchmessern sehr problematisch und jedenfalls mit einem erheblichen Aufwand verbunden, wobei darüberhinaus nicht ausgeschlossen werden kann, daß das Preßband bei einem solchen Wendevorgang beschädigt wird.

Man hat deshalb auch bereits vorgeschlagen, das Wenden des Bandes ganz zu unterlassen und die verlangten Entwässerungskanäle stattdessen in die glatte Preßbandaußenseite einzuschleifen oder einzuschneiden. Diese Herstellungsweise ist jedoch mit einem erheblichen Zeit- und Kostenaufwand verbunden.

Der Erfindung liegt die Aufgabe zugrunde, ein Verfahren der eingangs erwähnten Art so weiterzubilden, daß derartige Preßbänder, insbesondere Breitnip-Preßbänder, die auf der dem Pressenfilz zugewandten Seite Hohlräume und/oder Vertiefungen zur Flüssigkeitsabführung aufweisen müssen, erheblich einfacher hergestellt werden können, und eine Vorrichtung zur Durchführung des Verfahrens anzugeben.

Diese Aufgabe wird erfindungsgemäß verfahrensseitig dadurch gelöst, daß die fließfähige Prepolymermischung durch eine Breitschlitzdüse auf die der Walzenoberfläche zugewandte Innenseite des Armierungsgewebebandes aufgetragen wird, und daß ein Teil des fließfähigen Prepolymers, sobald die beschichtete Bandinnenseite aufgrund des Weitertransports des Bandes mit der Oberfläche der das Band umlenkenden Walze in Berührung tritt, durch die Gewebeöffnungen des Bandes hindurchgepreßt wird und auf die Außenseite des Armierungsgewebebandes gelangt und diese zumindest teilweise beschichtet.

Zur Durchführung des erfindungsgemäßen Verfahrens dient eine Vorrichtung, die dadurch gekennzeichnet ist, daß die Düse bzw. Düsen Breitschlitzdüsen sind, welche über der der Walzenoberfläche zugewandten Innenseite des Armierungsgewebebandes angeordnet ist bzw. sind, und daß die Oberfläche jeder Walze mit einem Trennmittel versehen ist, das ein Festkleben des Armierungsgewebebandes während der Beschichtung auf den Walzenoberflächen verhindert.

(Hieran schließen sich die Seiten 4 bis 12 der ursprünglichen Beschreibung mit den aus der Anlage ersichtlichen Änderungen an).

Durch diese Verfahrensweise wird die fließfähige Prepolymermischung mittels der Breitschlitzdüse auf die der Walzenoberfläche zugewandte Innenseite des Armierungsgewebebandes aufgetragen, und zwar zweckmäßigerweise direkt in den von der Walzenoberfläche und der Armierüngsgewebebandinnenseite gebildeten Spalt hinein, wobei ein Teil des fließfähigen Prepolymers, sobald die beschichtete Bandinnenseite mit der Oberfläche der das Band umlenkenden Walze in Berührung tritt, durch die Gewebeöffnungen des Bandes hindurchgepreßt wird und auf die Außenseite des Armierungsgewebebandes gelangt und diese beschichtet.

Da das Hindurchpressen des fließfähigen Prepolymers durch die Gewebeöffnungen oder Maschen von der einen Seite zur anderen wesentlich von der Höhe des Anpreßdruckes abhängt, mit dem das Armierungsgewebeband auf die Walzenoberfläche gepreßt wird, hat es sich als vorteilhaft erwiesen, diesen Anpreßdruck dadurch einstellbar zu machen, daß die Gewebespannung verändert wird, beispielsweise durch Änderung des Walzenabstands.

Die zur Durchführung des erfindungsgemäßen Verfahrens dienende Vorrichtung ist mit vorteilhaften Ausgestaltungen in den Ansprüchen 4 bis 10 angegeben, wobei die breitschlitzdüse über der Bandinnenseite angeordnet ist, so daß das auf die bandoberfläche aufgebrachte, noch fließfähige Prepolymer, bewirkt durch den Spritz- oder Gießdruck der Düse, zunächst auf die Bandinnenseite gelangt, um dann aufgrund des zwischen der Walzenoberfläche und der Bandoberfläche im von beiden Teilen gebildeten Zwickel entstehenden Anpreßdruckes durch die Gewebeöffnungen oder -maschen hindurch herausgepreßt zu werden und auf die bandaußenseite zu gelangen.

Es hat sich als besonders vorteilhaft erwiesen, die Breitschlitzdüse so anzuordnen, daß die Austrittsöffnung der Düse direkt in den von dem Armierungsgewebeband und der Walze gebildeten Walzenspalt hineingerichtet ist.

Die Erfindung wird nachfolgend anhand der in der Zeichnung dargestellten Ausführungsbeispiele näher erläutert.

In der Zeichnung zeigen:
Fig. 1 eine schematische Seiten-ansicht der erfindungsgemäßen Vorrichtung, bei der die Breitschlitzdüse auf der Unterseite des Armierungsgewebebandes im Bereich des zwischen diesem Band und der Walzenoberfläche gebildeten Spaltes angeordnet ist,
Fig. 2 eine schematische perspektivische Ansicht eines Profilierungskörpers in Form einer mit Stiften versehenen Walze,
Fig. 3 eine schematische Draufsicht auf einen Profilierungskörpers in Form eines mit Rippen versehenen Formbleches,
Fig. 4 eine schematische Teilseitenansicht der erfindungsgemäßen Vorrichtung gemäß des Ausführungsform nach des Fig. 1 mit einem über dem beschichteten Armierungsgewebeband im Bereich der einen Walze angeordneten Profilierungskörper in Form einer mit Stiften versehenen Walze gemäß Fig. 2, und
Fig. 5 eine schematische perspektivische Ansicht eines Profilierungskörpers in Form einer mit einer Prägescheibe versehenen Walze.

Zur Herstellung eines dehnungsstabilen, flüssigkeitsundurchlässigen, biegsamen, elastischen Preßbandes, das insbesondere für mit einem verlängerten Pressenspalt versehenen Naßpressen von Papiermaschinen geeignet ist, wird ein in Fig. 1 mit 21 bezeichnetes Armierungsgewebeband über zwei nebeneinander mit Abstand getrennte Walzen 15, 17 gespannt, deren Achsen, 16, 18 parallel liegen, wobei jedoch der Achsabstand durch nicht dargestellte Mittel verändert werden kann, um unterschiedliche Bandlängen des endlosen Armierungsgewebebandes beschichten zu können.

Wenigstens eine der beiden Walzen 15, 17 ist angetrieben, so daß das Armierungsgewebeband in Pfeilrichtung über die Walzenoberflächen 22, 25 transportiert wird.

Die sich an einen Mischkopf 19 anschließendes Breitschlitzdüse 20 ist mit ihrer Produktaustrittsöffnung auf der der Walzenoberfläche 22 zugewandten Innenseite des Armierungsgewebebandes 21 angeordnet, und zwar so, daß die Prepolymermischung, die beispielsweise Polyurethan ist, direkt in den von der Walzenoberfläche 22 und der Armierungsgewebebandinnenseite gebildeten Spalt oder Zwickel eingespritzt wird. Hierbei gelangt also zunächst die Prepolymermischung auf die der Walzenoberfläche zugewandte Innenseite des Bandes. Sobald diese beschichtete Bandinnenseite dann mit der Oberfläche 22 der Walze 17 in Berührung tritt, wird wenigstens ein Teil des noch fließfähigen Prepolymers durch die Gewebeöffnungen oder Maschen des Bandes hindurch auf die Bandaußenseite gepreßt, um diese Außenseite zu beschichten.

Das so beschichtete Band läßt sich auf seiner Außenseite mit einer Struktur versehen, falls die Struktur nicht von Hause aus dadurch entwickelt wird, daß sich die durch die Gewebeöffnungen bzw. -maschen hindurchtretende Prepolymermasse nicht vollständig über die gesamte Bandoberfläche ausbreitet, sondern in Abhängigkeit von der Maschenweite und Gewebestruktur Vertiefungen oder Rinnen hinterläßt, die dann als Wasserspeichervolumen für die dem Filz der Naßpresse zugewandte Bandseite dienen.

Bei der in Fig. 1 dargestellten Vorrichtung, wandert das Armierungsgewebeband nach seiner Beschichtung nur einmal um die Walzen herum, bis es den Ausgangspunkt, also die Beschichtungsstation, dargestellt durch den Mischkopf 19 und die Breitschlitzdüse 20, wieder erreicht, um nach dem Aushärten von den Walzen abgenommen zu werden.

Anstelle einer einzigen Breitschlitzdüse können, ohne daß dies in der Zeichnung dargestellt ist, auch mehrere Düsen Verwendung finden, die entweder nebeneinander, aber auch hintereinander angeordnet werden können, und durch einen oder mehrere Mischköpfe mit dem Beschichtungsmaterial gespeist werden. Zur Erzeugung einer gewünschten Oberflächenstruktur für wasserabführende bzw. -speichernde Zwecke lassen sich, Profilierungskörper der beispielsweise in den Fig. 2 und 3 gezeigten Art einsetzen, die in die noch plastisch verformbare Bandaußenseite entsprechende Vertiefungen einformen.

Für den Fall, daß die Bandaußenseite geschliffen werden müßte, könnte die Vorrichtung ohne weiteres mit einer Schleifeinrichtung ausgerüstet werden, die in Fig. 1 bei 23 nur schematisch angedeutet ist und auf dem unter ihr hinweglaufenden, beschichteten Armierungsgewebeband gewünschte Schleifvorgänge ausführt.

Anstelle des in Fig. 2 und 4 dargestellten Profilierungskörpers in Form einer Walze 11, deren Oberfläche mit Stiften 12 versehen ist, läßt sich eine solche Walze auch mit wenigstens einer Prägescheibe 24 (vgl. Fig. 5) ausstatten, die sich in die noch fließfähige Prepolymerschicht auf der beschichteten Oberfläche des Armierungsgewebebandes eindrückt, um gewünschte Vertiefungen in Form von Nuten, Rillen u. dgl. für die Wasserabsführung auszubilden.

Anstelle der in Fig. 2 dargestellten Walze 11 als Profilierungskörper läßt sich beispielsweise auch ein in Form eines Formbleches 13 ausgebildeter Profilierungskörper verwenden, der zu diesem Zweck mit Rippen 14 versehen ist, wie in Fig. 3 dargestellt, die die Aufgabeder Stifte 12 der Walze 11 erfüllen.

Für den Fall, daß der Anpreßdruck zwischen den Oberflächen der beiden Walzen 15, 17 und dem Armierungsgewebeband 21 verändert werden soll, wird die Armierungsgewebebandspannung geändert, indem der Abstand der beiden Walzenachsen 16, 18 mittels einer hier nich dargestellten Vorrichtung vergrößert oder verkleinert wird.

Auch ist die Möglichkeit gegeben, die Beschichtungsdicke sowie die Oberfläche der Beschichtung auf dem Armierungsgewebeband 21 auf der filzzugewandten Seite durch eine in der Zeichnung nicht dargestellte Kalibrierwalze an verlangte Bedingungen anzupassen, d.h., zu vergrößern oder zu verkleinern bzw., was die Oberflächenbeschaffenheit der Beschichtung anbelangt, zu glätten oder in anderer Weise zu konditionieren, wobei das Glätten bedeutet, daß die Vertiefungen in der Bandoberfläche nur vernachlässigbar gering sind, die Bandoberfläche also als praktisch vollständig glatt zu bezeichnen ist. Falls eine solche glatte Bandoberfläche von Anfang an gewünscht wird, werden in das noch fließfähige Beschichtungsmaterial auf der Armierungsgewebebandoberfläche selbstverständlich keine Profilierungen eingeformt.

Wenn in der Zeichnung für die in Fig. 1 dargestellte Ausführungsform der erfindungsgemäßen Vorrichtung nur eine Düse als Beschichtungsmittel dargestellt ist, so bedeutet dies nicht, daß nicht auch mehrere Beschichtungsdüsen in Laufrichtung des Armierungsgewebebandes 21 hintereinander und/oder nebeneinander angeordnet sein können. Letzteres wird insbesondere dann der Fall sein, wenn anstelle einer Breitschlitzdüse mehrere Düsen anderer Austrittsöffnungskonfigurationen Verwendungfinden.

## Patentansprüche

1. Verfahren zur Herstellung von dehnungsstabilen, flüssigkeitsundurchlässigen, biegsamen, insbesondere für mit einem verlängerten Preßspalt versehenen Naßpressen von Papiermaschinen geeigneten elastischen Preßbändern bzw. Preßmänteln, die wenigstens auf ihrer der Faserstoffbahn bzw. dem oder den Filztüchern zugewandten Aussenseite zur Flüssigkeitsabführung Hohlräume und/oder Vertiefungen aufweisen, wobei eine fließfähige Mischung eines Prepolymers, insbesondere Polyurethans, auf ein endloses Armierungsgewebeband aufgegossen und mit diesem verbunden wird, wobei das Armierungsgewebeband über eine antreibbare Walzeneinrichtung mit wenigstens zwei mit Abstand parallel übereinander oder nebeneinander angeordneten Walzen transportiert wird und die Bandoberfläche mittels wenigstens einer Düse mit der fließfähigen Prepolymermischung beschichtet wird, dadurch **gekennzeichnet**, daß die fließfähige Prepolymermischung durch eine Breitschlitzdüse auf die der Walzenoberfläche zugewandte Innenseite des Armierungsgewebebandes aufgetragen wird, und daß ein Teil des fließfähigen Prepolymers, sobald die beschichtete Bandinnenseite aufgrund des Weitertransports des Bandes mit der Oberfläche der das Band umlenkenden Walze in Berührung tritt, durch die Gewebeöffnungen des Bandes hindurchgepreßt wird und auf die Außenseite des Armierungsgewebebandes gelangt und diese zumindest teilweise beschichtet.

2. Verfahren nach Anspruch 1, dadurch **gekennzeichnet**, daß die fließfähige Prepolymermischung mit Hilfe der Breitschlitzdüse direkt in den von der Walzenoberfläche und der Armierungsgewebebandinnenseite gebildeten Spalt eingespritzt wird.

3. Verfahren nach Anspruch 1 oder 2, dadurch **gekennzeichnet**, daß der Anpreßdruck zwischen der oder den Walzen der Walzeneinrichtung und dem Armierungsgewebeband durch Verändern der Gewebespannung eingestellt wird.

4. Vorrichtung zur Durchführung des Verfahrens nach einem der Ansprüche 1 bis 3, umfassend eine Walzeneinrichtung (1) mit wenigstens zwei mit Abstand parallel übereinander oder nebeneinander angeordneten Walzen (15, 17), die das Armierungsgewebeband (21) führen und umlenken und von denen wenigstens eine angetrieben ist, und eine Beschichtungseinrichtung mit wenigstens einem Mischkopf (19) für ein Beschichtungsmittel, insbesondere ein Prepolymer, mit wenigstens einer an diesen angeschlossenen Düse (20), deren Produktausgangsöffnung gegen die Oberfläche eines Armierungsgewebebandes (21) richtbar ist, das zum Zwecke seiner Beschichtung mit dem Prepolymer über die Walzen (15, 17) spannbar ist, dadurch **gekennzeichnet** , daß die Düse bzw. Düsen (20) Breitschlitzdüsen sind, welche über der der Walzenoberfläche (22) zugewandten Innenseite des Armierungsgewebebandes (21) angeordnet ist bzw. sind, und daß die Oberfläche (22) jeder Walze (15, 17) mit einem Trennmittel versehen ist, das ein Festkleben des Armierungsgewebebandes während der Beschichtung auf den Walzenoberflächen verhindert.

5. Vorrichtung nach Anspruch 4, dadurch **gekennzeichnet**, daß der gegenseitige Abstand der Walzen einstellbar ist.

6. Vorrichtung nach Anspruch 4 oder 5, dadurch **gekennzeichnet**, daß die Austrittsöffnung jeder Breitschlitzdüse (20) direkt in den von dem Armierungsgewebeband (21) und der Walze (17) gebildeten Walzenspalt hineingerichtet ist.

7. Vorrichtung nach einem der Ansprüche 4 bis 6, **gekennzeichnet** durch einen Profilierungskörper (11, 13), der über dem Armierungsgewebeband (21) angeordnet ist und auf seiner Oberfläche Profilierungselemente (12, 14) aufweist, die in die noch fließfähige Prepolymerschicht auf der der Walzenoberfläche (22) abgewandten Oberseite des Armierungsgewebebandes eingreifen und in die Bandoberfläche eine wasserabführende bzw. wasserspeichernde Struktur aus Löchern, Schlitzen o.dgl. einformen.

8. Vorrichtung nach Anspruch 7, dadurch **gekennzeichnet**, daß der Profilierungskörper (11) eine auf ihrer Oberfläche mit Stiften (12) versehene Walze ist.

9. Vorrichtung nach Anspruch 7, dadurch **gekennzeichnet**, daß der Profilierungskörper eine Walze mit mindestens einer Prägescheibe (24) ist.

10. Vorrichtung nach Anspruch 7, dadurch **gekennzeichnet**, daß der Profilierungskörper (13) ein auf seiner Oberfläche mit Rippen (14) versehenes Formblech ist.

## Claims

1. A process for the manufacture of stretch-resistant, liquid impermeable, flexible press bands or press coats, respectively, especially suited for dewatering presses of paper-making machines provided with an extended press nip, which press bands or press coats, respectively, are provided at least on their outer surface opposite to the fiber band or the felt fabric or felt fabrics, respectively, with hollow spaces and/or depressions for carrying off liquid, comprising pouring a flowable mixture of a prepolymer especially polyurethane onto an endless reinforcing structured band and connecting it thereto, which reinforcing structured band is guided over a roll equipment provided with at least two distantly, parallel superimposed or adjacent arranged rolls, and the surface of the band is coated by at least one nozzle with the flowable prepolymer mixture, **characterized** in that the flowable prepolymer mixture is applied by means of a broad slot nozzle onto the inner surface of the reinforcing structured band, and that a portion of the flowable prepolymer is pressed through the web apertures of the band to the outer surface of the reinforcing structured band for coating it, then the coated inner surface of the band contacts that surface of the roll returning the band.

2. Process according to claim 1, characterized in that the flowable prepolymer mixture is directly applied by means of the broad slot nozzle into the gap formed by the roll surface and the inner surface of the reinforcing structured band.

3. Process according to claim 1 or 2, characterized in that the pressure between the roll or rolls of the roll equipment and the reinforcing structured band is controlled by changing the tension of the web.

4. Apparatus for practising the process according to one of the claims 1 through 3, provided with a roll equipment (1) having at least two distantly, parallel, superimposed or adjacent arranged rolls (15, 17) guiding the reinforcing structured band (21) and returning it, at least one of which is driven, and further provided with a coating equipment having at least one mixing head (19) for a coating substance, especially a prepolymer, comprising at least one nozzle (20) connected thereto, the product exit opening thereof can be directed against the surface of a reinforcing structured band which can be drawn over the rolls (15, 17) in order to be coated with the polymer, **characterized** in that the nozzle or nozzles (20), respectively, are broad slot nozzles disposed above the inner surface of the reinforcing structured band (21) opposite to the surface (22) of the roll, and that the surface (22) of each roll (15, 17) is provided with a separating substance avoiding sticking of the reinforcing structured band on the roll surfaces during the coating operation.

5. Apparatus according to claim 4, characterized in that the distance between the rolls is adjustable.

6. Apparatus according to claim 4 or 5, characterized in that the exit opening of each broad slot nozzle (20) is directed into the roll gap formed by the reinforcing structured band (21) and the roll (17).

7. Apparatus according to one of the claims 4 - 6, characterized by a profile body (11, 13) positioned above the reinforcing structured band (21) and provided on its surface with profile elements (12, 14) engaging with the still flowable prepolymer layer on the upper surface of the reinforcing structured band which is not confronted with the surface (22) of the roll, which profile elements forming into the surface of the band a structure of holes, slots or similarly configured elements use for dissipating or storing water, respectively.

8. Apparatus according to claim 7, characterized in that the profile body (11) is a roll provided on its surface with pins (12).

9. Apparatus according to claim 7, characterized in that the profile body is a roll provided with at least one embossing disc (24).

10. Apparatus according to claim 7, characterized in that the profile body (13) is a forming sheet provided on its surface with ribs (14).

## Revendications

1. Procédé pour la fabrication de bandes de pressage inextensibles, imperméables aux liquides, flexibles en particulier destinées à des presses humides de machines à papier pourvues d'une zone de pressage allongée qui présente au moins sur la face orientée du côté du flux de la matière fibreuse ou encore de la ou des toiles de feutre des creux et/ou des dépressions pour l'écoulement des liquides, un mélange fluide d'un prépolymère en particulier de polyuréthane étant étendu sur une bande textile d'armure sans fin et étant lié à celle-ci, ladite bande textile d'armure étant mise en circulation au moyen d'un dispositif actionnable de rouleaux comportant au moins deux rouleaux disposés parallèlement à distance l'un au-dessus ou l'un à côté de l'autre et la surface de ladite bande étant recouverte par au moins une filière d'un mélange fluide de prépolymère, caractérisé en ce que le mélange fluide de prépolymère est étalé au moyen d'une filière plate sur la face interne de la bande textile d'armure orientée du côté de la surface du rouleau et en ce qu'une partie du prépolymère fluide est pressée à travers les ouvertures du textile de la bande pour atteindre la face externe de ladite bande textile d'armure et recouvrir celle-ci au moins partiellement sitôt que la face interne recouverte de ladite bande vient au contact de la surface du rouleau de renvoi de ladite bande du fait de sa circulation.

2. Procédé selon la revendication 1, caractérisé en ce que le mélange fluide de prépolymère est injecté directement dans le coin crée entre la surface du rouleau et la face interne de la bande textile d'armure au moyen d'une filière plate.

3. Procédé selon l'une quelconque des revendications 1 ou 2, caractérisé en ce que la pression d'appui entre le ou les rouleaux du dispositif à rouleaux et la bande textile d'armure peut être réglée par une modification de la tension du textile.

4. Dispositif pour la mise en oeuvre du procédé selon l'une quelconque des revendications 1 à 3, comportant une installation à rouleaux 1 avec au moins deux rouleaux (15 et 17) disposés parallèlement et à distance l'un au-dessus ou l'un à côté de l'autre qui entraînent et renvoient la bande textile d'armure (21) et dont au moins l'un est commandé, ainsi qu'une installation de revêtement comportant au moins une tête mélangeuse (19) pour un produit de revêtement en particulier un prépolymère à laquelle est raccordée au moins une filière (20) dont l'ouverture de sortie du produit est orientable vers la surface d'une bande textile d'armure (21) qui peut être tendue sur les rouleaux (15 et 17) en vue de son revêtement avec le prépolymère, caractérisé en ce qu'au moins la filière (20) est une filière plate qui est disposée du côté de la face interne de la bande textile d'armure (21) orientée du côté de la surface (22) du rouleau et en ce que la surface (22) de chaque rouleau (15, 17) est pourvue d'un agent séparateur qui empèche l'adhérence de la bande textile d'armure sur la surface dudit rouleau pendant le processus de revêtement.

5. Dispositif selon la revendication 4, caractérisé en ce que l'écartement relatif entre les rouleaux est réglable.

6. Dispositif selon l'une quelconque des revendications 4 ou 5, caractérisé en ce que l'ouverture de sortie de chaque filière plate (20) est orientée directement dans l'espace formé entre la bande textile d'armure (21) et le rouleau (17).

7. Dispositif selon l'une quelconque des revendications 4 à 6, caractérisé par un corps de profilage (11, 13) disposé au-dessus de la bande textile d'armure (21) présentant sur sa surface des éléments de profilage (12, 14) qui pénètrent dans la couche de prépolymère encore à l'état fluide sur la face supérieure de la bande textile d'armure orientée du côté de la surface (22) du rouleau et qui imprime dans la surface de la bande une structure présentant des trous, fentes ou analogues permettant l'écoulement ou l'accumulation de l'eau.

8. Dispositif selon la revendication 7, caractérisé en ce que le corps de profilage (11) est un rouleau pourvu sur sa surface de goujons (12).

9. Dispositif selon la revendication 7, caractérisé en ce que le corps de profilage est un rouleau avec au moins un galet de profilage (24).

10. Dispositif selon la revendication 7, caractérisé en ce que le corps de profilage (13) est une tôle profilée pourvue sur sa surface de nervures (14).
